# EUROPÄISCHE PATENTANMELDUNG

(11) **EP 0 939 035 A1**
(43) Veröffentlichungstag der Anmeldung: **01.09.1999**
(21) Anmeldenummer: 98120954.7
(22) Anmeldetag: 05.11.1998
(51) Int. Cl.: B65B 69/00, B02C 4/10

(54) **Vorrichtung zum Aufreissen von Säcken**

(30) Priorität: 25.02.1998 DE 19807694
(71) Anmelder: Bayer, Manfred, 49545 Tecklenburg (DE)
(72) Erfinder: Bayer, Manfred, 49545 Tecklenburg (DE)

(57) **Zusammenfassung**

Vorrichtung zum Aufreißen von Säcken (114) mit einer drehend angetriebenen Aufreißtrommel (104) und einer bogenförmig gekrümmten Gegenhaltevorrichtung (105), die mittels zumindest eines Gelenkes (107) an dem Rahmen (101) der Vorrichtung angelenkt und mittels zumindest eines zwischen dem Rahmen und der Gegenhaltevorrichtung (105) angeordnetem Stellelement im Abstand zur Trommel einstellbar ist, um auf einfache Weise sicher zu stellen, daß die Gefahr der Selbsthemmung auf einfache Weise verhindert wird, ist vorgesehen, daß die Gegenhaltevorrichtung aus zumindest zwei mit zumindest einem Gelenk (111) miteinander verbundenen Gliedern (109,110) besteht, daß zwischen den Gliedern eine Koppel- und/oder Stellvorrichtung (113) zur Einstellung der Glieder zueinander angeordnet ist. Der die Trommel (104) teilweise umschließende, gekrümmte Bereich der Gegenhaltevorrichtung ist in Form einer Gliederkette ausgebildet, wobei zwischen den einzelnen Gliedern Koppel- und/oder Stellvorrichtungen (113) angeordnet sind.

## Beschreibung

Die Erfindung betrifft eine Vorrichtung zum Aufreißen von Säcken gemäß des Oberbegriffes des Patentanspruches 1.

Eine derartige Vorrichtung ist beispielsweise durch die EP 0 686 562 A1 bekannt. Diese Vorrichtung weist einen Rahmen auf, in dem die Aufreißtrommel, die mit Aufreißelementen besetzt ist, drehbar angeordnet ist. Diesen Aufreißelementen sind Gegenhalteelemente einer Gegenhaltevorrichtung zugeordnet, die mittels eines Hydraulikzylinders gegen die Trommel gedrückt werden. Die Gegenhalteelemente und die Aufreißtrommel bilden einen nach oben sich öffnenden Keil. Wenn die Gegenhalteelemente sehr dicht an der Trommel anliegen, kommt es im unteren Bereich aufgrund der Reibung zu dem Effekt, daß die Gegenhalteelemente durch die Aufreißtrommel mit den Säcken beziehungsweise mit dem sich in den Säcken befindlichen Material sehr stark gegen die Trommel gezogen werden, so daß es sogar teilweise zu einer Selbsthemmung kommt und die Drehbewegung blockiert wird.

Der Erfindung liegt die Aufgabe zugrunde, auf einfache Weise sicher zu stellen, daß die Gefahr der Selbsthemmung auf einfache Weise verhindert wird.

Diese Aufgabe wird erfindungsgemäß durch die kennzeichnenden Merkmale des Anspruches 1 gelöst. Infolge dieser Maßnahme kann die Stellung des gekrümmten Bereiches der Gegenhaltevorrichtung zu der Aufreißtrommel verändert werden, so daß die Stellung der Gegenhalteelemente der Gegenhaltevorrichtung zu der Aufreißtrommel verändert wird. Somit kann der Spalt beziehungsweise der Öffnungswinkel zwischen dem Gegenhalteelement und der Trommel verändert werden, indem die oberen zu den unteren Gliedern der Gegenhalteelemente der Gegenhaltevorrichtung in ihrer Stellung zueinander verändert werden. Eine optimale Anpassung läßt sich dadurch erreichen, daß zumindest der untere Bereich der Gegenhalteelemente als Gliederkette ausgebildet ist, wobei zwischen den einzelnen Gliedern Koppel- und/oder Stellelemente in Form von Hydraulikzylindern oder anderen Stellmotoren angeordnet sind. Es ist auch möglich, anstelle aktiver Stellelemente, passive Koppelelemente, wie beispielsweise einstellbare Federelemente oder Gegengewichte einzusetzen.

Es hat sich gezeigt, daß es jedoch in vielen Fällen ausreicht, wenn das Gegenhalteelement in zwei Gliedern unterteilt ist, die mit einem Gelenk verbunden sind und wobei in dem Gelenkbereich zwischen den beiden Gliedern eine Koppel- und/oder Stellvorrichtung angeordnet ist. Hierbei ist vorteilhaft, wenn das die beiden Glieder verbindende Gelenk sich jeweils im Übergangsbereich zwischen dem gradlinigen und gekrümmt verlaufenden Bereich befindet. In vorteilhafter Weise liegen die die beiden Glieder verbindenden Gelenke etwa auf der Höhe der Aufreißtrommel.

Eine vorteilhafte Anordnung der Stellvorrichtung ergibt sich dadurch, daß sie auf der der Trommel abgewandten Seite des Gegenhalteelementes angeordnet ist.

Weitere Einzelheiten der Erfindung sind der Beispielsbeschreibung und den Zeichnungen zu entnehmen.

Hierbei zeigen
- Fig. 1: die Vorrichtung zum Aufreißen von Säcken von der Seitenansicht und
- Fig.2: die Vorrichtung gemäß Fig. 1, jedoch mit einer geänderten Einstellung des Gegenhalteelementes der Gegenhaltevorrichtung.

Die Vorrichtung zum Aufreißen von Säcken weist den Rahmen 1 auf, der seitlich mit geeigneten Wandteilen 2 verkleidet ist. An dem Rahmen 1 ist die Welle 3 gelagert. Auf dieser Welle 3 ist die Aufreißtrommel 4 angeordnet. Die Aufreißtrommel 4 ist entsprechend des Aufbaues dem EP 0 686 562 A1 ausgebildet und wird entsprechend angetrieben.

Der Trommel 4 ist die Gegenhaltevorrichtung 5 zugeordnet. Die Gegenhaltevorrichtung 5 besteht aus mehren zueinander bewegbaren streifenförmigen Gegenhalteelementen 6. Die einzelnen Streifen 6 der Gegenhaltevorrichtung 5 sind mittels Gelenken 7 an dem Rahmen 1 in einem Abstand oberhalb der Aufreißtrommel 4 am Rahmen 1 angeordnet. Zwischen jedem Streifen 6 und dem Rahmen 1 ist ein Hydraulikzylinder 8 angeordnet, mit dem die Streifen 6 der Gegenhaltevorrichtung in Richtung der Trommel 4 drückbar und in gewünschter Position einstellbar sind.

Der obere Bereich 9 des Gegenhalteelementes 6 ist gradlinig ausgebildet, während der untere Bereich 10 in Richtung der Trommel 4 gekrümmt verläuft.

Die Streifen 6 der Gegenhaltevorrichtung 5 bestehen aus dem oberen Glied 9 und dem unteren Glied 10. Diese beiden Glieder 9 und 10 sind mittels eines Gelenkes 11 in dem Übergangsbereich 12 zwischen dem gradlinigen und gekrümmten Bereich angeordnet. Das Gelenk 11 ist oberhalb einer oberhalb der Trommel 4 horizontal verlaufenden Ebene angeordnet. Zwischen dem oberen Glied 9 und dem unteren Glied 10 sind auf der der Trommel 4 abgewandten Seite der Gegenhaltevorrichtung 5 die als Hydraulikzylinder ausgebildete Koppel- und Stellvorrichtungen 13 angeordnet, Die Stellung beziehungsweise Position des unteren Gliedes 10 zu dem oberen Glied 9 ist mittels des jeweiligen Hydraulikzylinders 13 zwischen den in Fig. 1 und Fig. 2 eingezeichneten Grundpositionen stufenlos einstellbar ist.

Wie man bei einem Vergleich der Fig. 1 und 2 erkennt, ist der Keilwinkel, der zwischen einer an der Aufreißtrommel 4 angelegten Tangente und einer an dem gekrümmten Bereich des Gegenhalteelementes 6 angelegten Tangente befindet, veränderbar, um so eine optimale Position zwischen dem gekrümmten Bereich des Gegenhalteelementes 6 und der Aufreißtrommel 4 einstellen zu können, um einerseits ein optimales und sicheres Aufreißen der Säcke 14 bei gleichzeitiger Vermeidung einer Selbsthemmung zu gewährleisten.

## Patentansprüche

1. Vorrichtung zum Aufreißen von Säcken mit einer drehend angetriebenen Aufreißtrommel und einer bogenförmig gekrümmten Gegenhaltevorrichtung, die mittels zumindest eines Gelenkes an dem Rahmen der Vorrichtung angelenkt und mittels zumindest eines zwischen dem Rahmen und der Gegenhaltevorrichtung angeordnetem Stellelement im Abstand zur Trommel einstellbar ist, dadurch gekennzeichnet, daß die Gegenhaltevorrichtung (5) aus zumindest zwei mit zumindest einem Gelenk (11) miteinander verbundenen Gliedern (9, 10) besteht, daß zwischen den Gliedern (9, 10) eine Koppel- und/oder Stellvorrichtung (13) zur Einstellung der Glieder (9, 10) zueinander angeordnet ist.

2. Vorrichtung nach Anspruch 1, dadurch gekennzeichnet, daß der die Trommel (4) teilweise umschließende, gekrümmte Bereich der Gegenhaltevorrichtung (6) in Form einer Gliederkette ausgebildet ist, wobei zwischen den einzelnen Gliedern Koppel- und/oder Stellvorrichtungen angeordnet sind.

3. Vorrichtung nach Anspruch 1, dadurch gekennzeichnet, daß das die Glieder ( 9, 10) verbindende Gelenk (11) oberhalb einer oberhalb der Trommel (4) horizontal verlaufenden Ebene angeordnet ist.

4. Vorrichtung nach Anspruch 1, dadurch gekennzeichnet, daß die Gegenhaltevorrichtung (5) in ihrem oberen Bereich (9) oberhalb der Trommel (4) etwa geradlinig verläuft, während sie im Bereich (10) der Trommel (4) zumindest teilweise gekrümmt verläuft, daß das obere Glied (9) geradlinig, daß das untere Glied (10) gekrümmt verläuft, und daß das die Glieder ( 9, 10) verbindende Gelenk (11) im Übergangsbereich von dem gradlinigen zu dem gekrümmt verlaufenden Bereich (10) angeordnet ist.

5. Vorrichtung nach Anspruch 1, dadurch gekennzeichnet, daß die Koppel- und/oder Stellvorrichtung (13), auf der der Trommel (4) abgewandten Seite des Gegenhalteelementes (5) angeordnet ist.

6. Vorrichtung nach Anspruch 1, dadurch gekennzeichnet, daß die Koppel- und/oder Stellvorrichtung (13) als Stellmotore, wie beispielsweise Hydraulikzylinder, elektrische Stellmotore, einstellbare Federelemente, Gewichte etc. ausgebildet sind.
